# EUROPÄISCHE PATENTSCHRIFT

(11) **EP 4 304 913 B1**
(45) Veröffentlichungstag und Bekanntmachung des Hinweises auf die Patenterteilung: **31.12.2025**
(21) Anmeldenummer: 21712737.2
(22) Anmeldetag: 10.03.2021
(51) Int. Cl.: B61F 15/28

(54) **ERDUNGSKONTAKT UND VERFAHREN ZUM BETRIEB EINES SCHIENENFAHRZEUGS**
GROUNDING CONTACT AND METHOD FOR OPERATING A RAILWAY VEHICLE
CONTACT DE MISE À TERRE ET PROCÉDÉ DE FONCTIONNEMENT D'UN VÉHICULE FERROVIAIRE

(43) Veröffentlichungstag der Anmeldung: 17.01.2024
(73) Patentinhaber: Schunk Transit Systems GmbH, 35435 Wettenberg (DE)
(72) Erfinder: PFEFFER, Daniel, 35325 Mücke (DE)
(74) Vertreter: advotec.
(86) Internationale Anmeldenummer: PCT/EP2021/056097
(87) Internationale Veröffentlichungsnummer: WO 2022/188971

(56) Entgegenhaltungen:
- EP-A1- 0 958 984
- EP-A1- 1 551 094
- EP-A1- 2 423 068
- DE-C1- 19 920 384

## Beschreibung

Die Erfindung betrifft einen Erdungskontakt und ein Verfahren zum Betrieb eines Schienenfahrzeugs, wobei das Schienenfahrzeug einen Erdungskontakt an einem Radsatz mit einer Achse und Rädern aufweist, wobei der Erdungskontakt mit einer Gehäuseeinheit, einer Kontaktvorrichtung und einer Sensoreinrichtung ausgebildet ist, wobei die Kontaktvorrichtung ein an einer Kontaktfläche einer Achse angeordnetes Kontaktstück aufweist, wobei zwischen der Kontaktfläche und dem Kontaktstück ein elektrischer Schleifkontakt ausgebildet wird.

Derartige Erdungskontakte und Verfahren sind aus dem Stand der Technik hinreichend bekannt und werden regelmäßig an Achsen von Schienenfahrzeugen, insbesondere elektrisch angetriebenen Schienenfahrzeugen, verwendet. Erdungskontakte dienen zur Übertragung von elektrischen Strömen über eine Achse eines Radsatzes in eine Schiene. Die bekannten Erdungskontakte können an einer Axialseite einer Achse an dieser angeordnet und drehfest mit einer Achshalterung des Schienenfahrzeugs bzw. relativ zur Axialseite mit dieser drehbar verbunden sein. Der Erdungskontakt umfasst ein Gehäuse mit einem axialseitig angeordneten, flanschartig ausgebildeten Gehäusedeckel bzw. eine Gehäuseabdeckung, wobei innerhalb des Gehäuses Kontaktstücke aus Graphit mit der Achse bzw. entsprechenden Schleifringen oder Schleifscheiben zur Übertragung eines Stroms kontaktiert sind. Weiter ist es bekannt, an der Gehäuseabdeckung eine Sensoreinrichtung bzw. ein flanschartiges Sensorgehäuse anzubringen. Die Gehäuseabdeckung weist eine Öffnung auf, durch die beispielsweise ein Drehgeber der Sensoreinrichtung durch Achsumdrehung generierte Signale erfassen kann. Diese Signale werden über ein Kabel an eine Fahrzeugsteuerung weitergeleitet, die daraus eine Achsdrehzahl, Impulse für eine Motorsteuerung oder eine Bremsanlage generiert. Der Sensor gibt demnach ein Signal an eine Fahrzeugsteuerung weiter, welche das Signal für Steuerungszwecke weiterverarbeitet. Ein derartiger Erdungskontakt ist beispielsweise aus der EP 2 423 068 A1 bekannt. Ein weiterer Erdungskontakt mit einer Sensoreinrichtung, die zur Erfassung einer Drehzahl ausgebildet ist, kann der EP 0 958 984 A1 entnommen werden. Zur Erhöhung der Zuverlässigkeit können die Sensoren überwacht werden, so dass ein Ausfall der Sensoren möglichst unmittelbar feststellbar ist.

Da die Kontaktstücke des Erdungskontaktes stets mit der Achse bzw. sich drehenden Bauteilen der Achse kontaktiert sind, verschleißen diese durch einen abrasiven Abrieb des Materials bzw. Graphits der Kontaktstücke. Es ist daher erforderlich Erdungskontakte regelmäßig zu warten, um eine Funktion des jeweiligen Erdungskontakts sicherstellen zu können. Diese Wartung erfolgt stets in einem Depot für Schienenfahrzeuge im Rahmen eines Wartungsintervalls, wobei eine teilweise Demontage der Gehäuseeinheit zur Inaugenscheinnahme der Kontaktstücke vorgenommen werden muss. So werden dann auch gegebenenfalls Kontaktstücke erneuert, die noch nicht vollständig verschlissen sind. Hieraus ergibt sich insgesamt ein erhöhter Aufwand für eine Wartung der Erdungskontakte und einen Austausch der Kontaktstücke.

Der Erfindung liegt daher die Aufgabe zugrunde ein Verfahren zum Betrieb eines Schienenfahrzeugs sowie einen Erdungskontakt und ein Überwachungssystem mit einem Erdungskontakt vorzuschlagen, das bzw. der einen verbesserten Betrieb ermöglicht.

Diese Aufgabe wird durch ein Verfahren mit den Merkmalen des Anspruchs 1, einen Erdungskontakt mit den Merkmalen des Anspruchs 15 und ein Überwachungssystem mit den Merkmalen des Anspruchs 16 gelöst.

Bei dem erfindungsgemäßen Verfahren zum Betrieb eines Schienenfahrzeugs ist das Schienenfahrzeug mit zumindest einem Erdungskontakt an einem Radsatz mit einer Achse und Rädern ausgebildet, wobei der Erdungskontakt mit einer Gehäuseeinheit, einer Kontaktvorrichtung und einer Sensoreinrichtung ausgebildet ist, wobei die Kontaktvorrichtung ein an einer Kontaktfläche einer Achse angeordnetes Kontaktstück aufweist, wobei zwischen der Kontaktfläche und dem Kontaktstück ein elektrischer Schleifkontakt ausgebildet wird, wobei der Erdungskontakt eine Messeinheit mit einer Messvorrichtung umfasst, wobei zumindest ein Sensor einer Sensoreinrichtung der Messvorrichtung an der Kontaktvorrichtung und/oder benachbart der Kontaktvorrichtung angeordnet ist, wobei mittels der Sensoreinrichtung ein Messwert der Kontaktvorrichtung erfasst wird, wobei mittels einer Verarbeitungseinrichtung der Messvorrichtung der Messwert verarbeitet und ein einen Betriebszustand des Radsatzes und/oder einer Fahrschiene beschreibender Kennwert bestimmt wird.

Der Erdungskontakt ist an dem Radsatz, welcher ein Laufradsatz, ein Treibradsatz oder ein Losradsatz mit einer oder mehreren Achsen sein kann, angeordnet. Die Achse bzw. die Achsen des Radsatzes weisen dabei jeweils zwei Räder auf, die auf einer Fahrschiene des Schienenfahrzeugs bzw. jeweils einer Schiene aufliegen und darauf abwälzen können. Der Erdungskontakt ist an der Achse angeordnet und weist innerhalb der Gehäuseeinheit die Kontaktvorrichtung mit zumindest einem Kontaktstück auf. Die Kontaktvorrichtung dient zur Halterung und zum elektrischen Anschluss des Kontaktstücks. Die Achse oder ein an der Achse angeordnetes Bauteil bildet die Kontaktfläche der Achse aus, welche relativ zu dem Kontaktstück drehbar ist. Mit dem Kontaktstück kann die Achse radial oder axial kontaktiert sein. Weiter kann die Kontaktvorrichtung eine Mehrzahl von Kontaktstücken umfassen. Das Kontaktstück kann insbesondere aus Graphit ausgebildet sein.

Bei dem erfindungsgemäßen Verfahren ist nun vorgesehen, dass der Erdungskontakt eine Messeinheit mit einer Messvorrichtung umfasst, die ihrerseits eine Sensoreinrichtung mit zumindest einem Sensor aufweist. Der Sensor ist an der Kontaktvorrichtung und/oder benachbart der Kontaktvorrichtung angeordnet bzw. möglichst in der Nähe der Kontaktvorrichtung oder des Kontaktstücks, angebracht. Mittels der Sensoreinrichtung bzw. des Sensors wird ein Messwert der Kontaktvorrichtung bzw. des Kontaktstücks erfasst. Bei diesem Messwert handelt es sich um eine physikalische Messgröße die mit der Kontaktvorrichtung in einer direkten Wirkbeziehung steht und während eines Betriebs des Erdungskontaktes veränderlich ist. Mittels der Verarbeitungseinrichtung wird nun der mit dem Sensor gemessene Messwert bzw. die Messgröße verarbeitet und ein Kennwert bestimmt, der geeignet ist, einen Betriebszustand des Erdungskontaktes und/oder der Fahrschiene zu beschreiben. Der Kennwert kann ein parametrierter Wert, eine Kenngröße, eine Kennzahl oder ein Datensatz sein. Der Kennwert kann auch innerhalb eines Datensatzes enthalten sein. Insbesondere ist vorgesehen die Messwerte mittels der Verarbeitungseinrichtung digitaltechnisch zu verarbeiten, um so einen digital weiter verarbeitbaren Kennwert zu erhalten. Die Verarbeitungseinrichtung ist daher durch zumindest eine digitale elektronische Schaltung ausgebildet, die analoge und/oder digitale Signale des Sensors verarbeiten kann. Die Verarbeitungseinrichtung kann beispielsweise auch eine speicherprogrammierbare Steuerung (SPS), ein integrierter Schaltkreis (IC) oder ein Computer sein.

Dadurch dass die Verarbeitungseinrichtung den Kennwert bestimmt, der geeignet ist den Betriebszustand des Erdungskontaktes zu beschreiben, wird es möglich, den Betriebszustand des Erdungskontaktes, des Radsatzes und/oder der Fahrschiene zu bestimmen bzw. den Erdungskontakt zu überwachen. Da der Betriebszustand des Erdungskontaktes ganz wesentlich auch von einer Beschaffenheit bzw. einem Betriebszustand des Radsatzes und/oder der Fahrschiene abhängig ist, kann der Kennwert auch den Betriebszustand des Radsatzes und der Fahrschiene beschreiben. Beispielsweise kann der Betriebszustand ein Verschleißzustand sein, so dass es dann möglich wird anhand des Kennwerts eine Aussage über den Verschleißzustand zu treffen. Insgesamt kann so gezielter eine Wartung des Erdungskontaktes, des Radsatzes und der Fahrschiene durchgeführt werden, ohne dass turnusmäßige Wartungsintervalle eingehalten werden müssten. Insgesamt wird es so möglich einen Erdungskontakt, einen Radsatz bzw. eine Fahrschiene kostengünstiger, und damit ein Schienenfahrzeug insgesamt wirtschaftlicher zu betreiben.

So kann als ein Messwert eine Drehzahl der Achse, eine Beschleunigung, eine Frequenz, eine Temperatur, eine Luftfeuchte, eine Kraft, eine Stromstärke, eine Spannung, eine Distanz, eine Masse und/oder eine Ortsposition kontinuierlich oder diskontinuierlich erfasst und verarbeitet werden. Mit der Drehzahl der Achse kann eine Fahrgeschwindigkeit oder eine Fahrstrecke des Schienenfahrzeugs gemessen werden. Dazu kann beispielsweise ein Drehgeber an der Achse oder ein anderer geeigneter Sensor verwendet werden. Eine Temperatur kann mit einem Temperatursensor an den Erdungskontakt bzw. direkt an der Gehäuseeinheit oder der Kontaktvorrichtung gemessen werden, so dass beispielsweise eine mögliche Überhitzung eines Lagers der Achse festgestellt werden kann. Eine Kraft kann mittels eines Dehnungsmessstreifens, eines Kraftsensors, eines Drucksensors oder dergleichen ermittelt werden. Beispielsweise kann dann eine Andruckkraft des Kontaktstücks gemessen werden. Eine Stromstärke bzw. eine Spannung ist mit einem Amperemeter bzw. einem Voltmeter als ein Sensor messbar. Beispielsweise kann dann ein über den Erdungskontakt abgeleiteter Strom bestimmt werden. Eine Ortsposition des Erdungskontaktes kann durch ein Satellitennavigationssystem, beispielsweise GPS, leicht ermittelt werden. Der Messwert bzw. die Messwerte können kontinuierlich bzw. fortlaufend ermittelt oder verarbeitet werden. Auch ist es möglich den bzw. die Messwerte diskontinuierlich zu erfassen und zu verarbeiten, beispielsweise zu festgelegten Zeitpunkten oder bei bestimmten Anlässen.

Besonders vorteilhaft ist es, wenn als ein Sensor zumindest ein Beschleunigungssensor verwendet wird, der dann an der Kontaktvorrichtung, bevorzugt an dem Kontaktstück, angeordnet sein kann. Der Beschleunigungssensor bzw. Schwingungssensor kann zur Messung einer Eigenfrequenz und/oder Resonanzfrequenz des Kontaktstücks oder des gesamten Erdungskontakts verwendet werden. Beispielsweise kann mittels des Beschleunigungssensors eine Bewegung des Kontaktstücks an der Achse detektiert werden, wobei dann aus der Bewegung Rückschlüsse auf eine Gestalt der Fahrschiene oder eine Flachstelle an einem Radkranz des Rades gezogen werden können. So kann beispielsweise eine Unebenheit im Verlauf der Fahrschiene leicht ermittelt werden. Spezielle Messfahrten oder Vorort-Inspektionen der Fahrschiene zur Ermittlung derartiger Fehlstellen sind dann nicht mehr erforderlich. Weiter bewirkt eine Änderung des Kontaktstücks in Folge von Verschleiß bzw. Abrieb an der Achse eine Veränderung der Eigenfrequenz und/oder Resonanzfrequenz des Kontaktstücks. Hieraus kann sich ein Unterschied zwischen einem neuen und einem verschlissenen Kontaktstück ergeben. Da das Kontaktstück während der Fahrt des Schienenfahrzeugs regelmäßig mit der Achse kontaktiert ist kann die Verarbeitungseinrichtung aus einer Veränderung der Eigenfrequenz und/oder Resonanzfrequenz des Kontaktstücks eine Veränderung des Kontaktstücks ableiten. Beispielsweise könnten in der Verarbeitungsvorrichtung Eigenfrequenzen und/oder Resonanzfrequenzen von neuen und verschlissenen Kontaktstücken gespeichert sein, wobei die Verarbeitungsvorrichtung einen Vergleich durchführen und ohne weitere Berechnungen einen Verschleißzustand bzw. einen Verbrauch des Kontaktstücks ermitteln kann. Dieser Verschleiß kann dann in Form des Kennwerts ausgegeben werden. Darüber hinaus kann eine Beschädigung des Kontaktstücks einfach ermittelt werden.

Die Verarbeitungseinrichtung kann die Messwerte von Sensoren und/oder die Kennwerte in regelmäßigen Zeitabständen, bei einer Änderung oder kontinuierlich erfassen und speichern. Demnach kann vorgesehen sein, dass die Messwerte und/oder die Kennwerte nur dann erfasst und gespeichert werden, wenn sich die Werte verändern, um eine Menge an Daten gering zu halten. Alternativ ist es möglich eine kontinuierliche d.h. fortlaufende Erfassung und Speicherung vorzusehen. Durch das Speichern der Messwerte und/oder Kennwerte wird es möglich eine Verarbeitung auch noch nach einer Erfassung durchzuführen. Beispielsweise kann dann während einer Fahrt des Schienenfahrzeugs eine Erfassung von Messwerten erfolgen, wobei erst während einer Wartung des Schienenfahrzeugs in einem Depot die Bestimmung des bzw. der Kennwerte durchgeführt werden kann. Zum Beispiel kann so ein Zustand einer Fahrschiene entlang einer Fahrtstrecke des Schienenfahrzeugs nach einer Fahrt bestimmt werden.

Die Messvorrichtung kann die Messwerte und/oder Kennwerte an eine Auswerteeinheit übermitteln, wobei die Messwerte und/oder Kennwerte in einer Datenbank der Auswerteeinheit gespeichert und/oder mittels einer Auswertevorrichtung der Auswerteeinheit weiterverarbeitet werden können. Die Auswerteeinheit kann folglich die Datenbank und die Auswertevorrichtung umfassen. Die Auswerteeinheit kann daher zur Sammlung und Weiterverarbeitung der Messwerte und/oder Kennwerte dienen und durch einen Computer ausgebildet sein. Beispielsweise kann mit der Auswertevorrichtung ein Ergebnis einer Auswertung einer Bedienperson angezeigt oder ausgegeben werden. Die Auswerteeinheit kann einen Funktionsumfang aufweisen, der über den Funktionsumfang der Verarbeitungseinrichtung hinausgeht. Prinzipiell ist es jedoch auch möglich die Verarbeitungseinrichtung in der Auswerteeinheit zu integrieren und umgekehrt. Prinzipiell kann eine derartige Auswerteeinheit auch unabhängig von dem Erdungskontakt als eine Baugruppe des Schienenfahrzeugs vorhanden sein.

Mittels einer Übermittlungseinrichtung der Messvorrichtung können über eine Datenverbindung die Messwerte und/oder Kennwerte der Messvorrichtung zu der Auswerteeinheit übermittelt werden, wobei die Auswerteeinheit von der Messeinheit örtlich beabstandet angeordnet oder in der Messeinheit integriert sein kann. Wenn die Steuervorrichtung bzw. die Auswerteeinheit in der Messeinheit integriert ist kann die Datenverbindung einfach durch eine Leitungsverbindung ausgebildet sein. Dann ist es auch möglich Teile der Messvorrichtung, wie die Verarbeitungseinrichtung und die Steuervorrichtung sowie auch die Auswerteeinheit an anderer Stelle am Schienenfahrzeug zu verbauen, beispielsweise an einem Fahrstand. Bei der Übermittlung der Messwerte und/oder Kennwerte kann ein Datenaustausch, beispielsweise auf Basis eines Übermittlungsprotokolls, erfolgen. Die Datenverbindung kann kontinuierlich, in regelmäßigen Abständen oder ereignisbasiert hergestellt werden. Insgesamt wird es so möglich von der Messvorrichtung gesammelte Daten zu sammeln und auszuwerten. Vielfältige Möglichkeiten zur Auswertung eröffnen dann eine Analyse bestimmter Zustände und Ereignisse, womit ein Betrieb des Erdungskontaktes, des Radsatzes und der Fahrschiene bzw. des Schienenfahrzeugs optimiert werden kann.

Die Datenverbindung kann über ein externes Datennetzwerk ausgebildet werden. Die Datenverbindung kann dabei über ein Mobilfunknetz, WLAN, eine Satellitenverbindung, das Internet oder einen anderen beliebigen Funkstandard für sich alleine oder in Kombination ausgebildet werden. Wenn die Auswerteeinheit von der Messeinheit örtlich beabstandet angeordnet ist, kann diese auch außerhalb des Schienenfahrzeugs, fernab von dem Schienenfahrzeug stationär, beispielsweise in einem Gebäude, angeordnet sein. Insbesondere wird es dadurch möglich eine Funktion des Erdungskontaktes und des Radsatzes an dem Schienenfahrzeug zu überwachen, ohne dass an dem Schienenfahrzeug selbst diese Aufgabe durch eine Person durchgeführt werden müsste.

Mittels einer Nutzereinheit kann eine Datenverbindung zu der Auswerteeinheit und/oder der Messeinheit ausgebildet werden, wobei die Messwerte und/oder Kennwerte an die Nutzereinheit übermittelt und ausgegeben werden können. Die Nutzereinheit kann ein Computer sein, der unabhängig von der Auswerteeinheit und/oder der Messeinheit ist. Dieser Computer kann ein stationärer Computer, ein Mobilfunkgerät oder dergleichen sein, mit dem sich eine weitere Datenverbindung zum Datenaustausch mit der Auswerteeinheit und/oder der Messeinheit herstellen lässt. Der Datenaustausch kann beispielsweise über ein externes Datennetzwerk, wie das Internet, erfolgen. So könnten mit der Auswerteeinheit aufbereitete Daten bzw. mit der Auswertevorrichtung weiterverarbeitete Messwerte und/oder Kennwerte einem weiteren Nutzerkreis zur Verfügung gestellt werden. Die Auswerteeinheit kann beispielsweise durch einen Server mit einer Software ausgebildet sein, die die in der Datenbank der Auswerteeinheit enthaltenen Informationen der Nutzereinheit übermittelt. Diese Übermittlung kann durch die Bereitstellung einer Internetseite mit ausgewählten Informationen, beispielsweise einem aktuellen Verschleißzustand des Kontaktstücks, bestehen.

Die Verarbeitungseinrichtung oder die Auswerteeinheit kann einen zeitlichen Verlauf der Messwerte und/oder Kennwerte auswerten und einen Verschleißzustand des Kontaktstücks, des Radsatzes und/oder der Fahrschiene unter Berücksichtigung einer für den Verschleiß relevanten zeitabhängigen Komponente und/oder einer messgrößenabhängigen Komponente bestimmen. So kann nicht nur eine Aussage über einen aktuellen Verschleißzustand getroffen werden, sondern es kann auch näherungsweise bestimmt werden, zu welchem Zeitpunkt beispielsweise ein Kontaktstück oder ein Rad voraussichtlich verschlissen sein wird. Dadurch wird es möglich ein Wartungsintervall für den Erdungskontakt oder andere Bauteile des Radsatzes genau festzulegen und zeitlich zu optimieren. Darüber hinaus kann über den zeitlichen Verlauf auch festgestellt werden, zu welchem Zeitpunkt bestimmte Ereignisse eingetreten sind. Treten Ereignisse widerholt auf, kann hieraus eine Systematik abgeleitet werden. Beispielsweise kann bei einem Befahren eines bestimmten Streckenabschnitts ein schlechterer Zustand einer Fahrschiene oder ein erhöhter Verschleiß festgestellt werden.

Mittels der Sensoreinrichtung kann eine Schwingung des Kontaktstücks erfasst werden, wobei die Verarbeitungseinrichtung eine Eigenfrequenz und/oder eine Resonanzfrequenz des Kontaktstücks und/oder der Achse bestimmen kann, wobei die Verarbeitungseinrichtung oder die Auswerteeinheit einen Verschleißzustand des Kontaktstücks, des Radsatzes und/oder der Fahrschiene bestimmen kann. Bei einem Verschleiß des Kontaktstücks kann eine Gestalt, insbesondere eine Höhe des Kontaktstücks verändert werden, wobei die Veränderung der Gestalt die Eigenfrequenz und/oder die Resonanzfrequenz des Kontaktstücks verändern kann. Mittels der Verarbeitungseinrichtung kann aus der Eigenfrequenz und/oder der Resonanzfrequenz ein Verschleißgrad des Kontaktstücks und/oder der Achse bestimmt werden. Wird die Eigenfrequenz und/oder die Resonanzfrequenz mit einem zunehmenden Abrieb von Kohlenstoff des Kontaktstücks bzw. eines Bauteils der Achse verändert, kann aus dieser Veränderung ein Rückschluss auf einen Verschleißgrad des Kontaktstücks und/oder der Achse gezogen werden. So kann nicht nur festgestellt werden, ob das Kontaktstück neu, oder vollständig verschlissen ist, sondern auch inwieweit das Kontaktstück verbraucht ist.

Die Verarbeitungseinrichtung oder die Auswerteeinheit kann eine Musteranalyse der über einen Zeitraum gespeicherten Messwerte und/oder Kennwerte durchführen und aus der Musteranalyse eine Kennzahl ableiten. Es kann auch vorgesehen sein die Musteranalyse mittels künstlicher Intelligenz durchzuführen. Die Verarbeitungseinrichtung oder die Auswerteeinheit kann die Messwerte unterschiedlicher Sensoren und/oder Kennwerte zueinander in Beziehung setzen und funktionale Abhängigkeiten der Messwerte und/oder Kennwerte ableiten. So können dann funktionale Abhängigkeiten der Sensoren untereinander untersucht werden. Beispielsweise können Vibrationen oder Schwingungen im Bezug zu einer Temperatur gesetzt und möglicherweise so festgestellt werden, dass ein Lager der Achse beschädigt ist. So können auch eine Reihe weiterer Betriebszustände und Ereignisse in Folge funktionaler Abhängigkeiten erkannt und interpretiert werden, beispielsweise Beladungszustände des Schienenfahrzeugs bzw. der jeweiligen Wagen, Steigungen und Kurven der Fahrschiene, ein Verschleiß des Kontaktstücks in Folge mechanischer Reibung an der Achse oder an deren Bauteilen, Streckenabschnitte einer Fahrschiene mit besonders unruhigen Laufeigenschaften der Achse und damit mit besonders hohem oder besonders niedrigem Verschleiß, eine Verschleißrate in Abhängigkeit eines Fahrverhaltens, wie beispielsweise Beschleunigung oder Stillstand des Schienenfahrzeugs, Schäden an Bauteilen des Radsatzes, der Achse, der Räder, an Lagern und an der Kontaktvorrichtung, eine Stromableitung über den Erdungskontakt und sich daraus ergebenden Fehler an Bauteilen, ein Zustand von Verschleißkomponenten des Radsatzes, wie beispielsweise Lager, Gelenke, strukturelle Elemente, ein Verlust von Bauteilen, beispielsweise in Folge eines Aufpralls auf ein Hindernis, sowie eine Position, Geschwindigkeit, Beschleunigung und Fahrtrichtung des Schienenfahrzeugs. Auf diese zuvor beispielhaft genannten Zustände und Ereignisse kann entsprechend durch Instandhaltungsmaßnahmen, eine Anpassung des Fahrverhaltens des Schienenfahrzeugs oder andere geeignete Maßnahmen reagiert werden.

Ebenfalls kann vorgesehen sein, dass mit der Verarbeitungseinrichtung oder der Auswerteeinheit Signale bzw. Messwerte von nicht dem Erdungskontakt zugehörigen Sensoren und/oder Kennwerte mit Signalen bzw. Messwerten von den dem Erdungskontakt zugehörigen Sensoren und/oder Kennwerte zueinander in Beziehung setzt. Beispielsweise durch eine ergänzende Berücksichtigung von Signalen bzw. Messwerten und/oder Kennwerten von Sensoren eines Stromabnehmers für eine Stromschiene, eines Dachstromabnehmers, einer Spurkranzschmierung, einer Wellenerdung, etc..

Mittels eines Positionssensors der Sensoreinrichtung kann eine Ortsposition des Erdungskontaktes bestimmt werden, wobei die Ortsposition den Kennwerten zugeordnet werden kann, wobei die Auswerteeinheit einen Verschleißzustand der Fahrschiene bestimmen kann. Der Positionssensor kann beispielsweise über Satellitennavigation eine Position des Erdungskontaktes und damit des Fahrzeugs bestimmen. So kann unter anderem festgestellt werden, an welchem Punkt einer Fahrstrecke ein bestimmter Messwert eines anderen Sensors der Sensoreinrichtung erfasst wurde. Hierdurch lässt sich einem Ereignis bzw. Messwert die betreffende Ortsposition zuordnen. Darüber hinaus ist es möglich mittels der Auswerteeinheit den Verschleißzustand der Fahrschiene zu bestimmen, beispielsweise über eine Auswertung von von den Rädern übertragenen Schwingungen der Kontaktvorrichtung bzw. des Kontaktstücks entlang der Fahrschiene. So kann die Kontaktvorrichtung ein verändertes Schwingungsverhalten aufweisen, wenn die Fahrschiene stark verschlissen ist. Auch können Absätze, Unebenheiten und Bögen an der Fahrschiene ermittelt und einer Position an der Fahrstrecke zugeordnet werden. Hierüber kann Einfluss auf eine Geschwindigkeit des Schienenfahrzeugs in den so lokalisierten Fahrabschnitten der Fahrtstrecke genommen werden.

Die Auswerteeinheit kann Kennwerte von Messeinheiten mehrere Erdungskontakte verarbeiten. So kann die Auswerteeinheit Kennwerte mehrerer an einem einzelnen Schienenfahrzeug bzw. einem Radsatz angeordnete Erdungskontakte verarbeiten. Durch einen Vergleich der Kennwerte der Erdungskontakte kann eine Genauigkeit einer Messung bzw. einer Überwachung weiter erhöht werden. Darüber hinaus können mit der Auswerteeinheit Kennwerte von Erdungskontakten verarbeitet werden, die an unterschiedlichen Schienenfahrzeugen angeordnet sind.

Auch hierdurch kann eine Genauigkeit von Messungen und Überwachungen der Schienenfahrzeuge bzw. der jeweiligen Fahrschienen wesentlich verbessert werden. Unter anderem kann so ein aktuelles und sich ständig veränderndes Zustandsbild über ein Streckennetz und die darauf verkehrenden Schienenfahrzeuge gewonnen werden. Eine daraus resultierende Optimierung eines Betriebszustandes kann die Betriebskosten wesentlich verringern. Auch ist eine regelmäßige und häufige Überprüfung der Infrastruktur und der Schienenfahrzeuge nicht mehr vollumfänglich erforderlich und eine Fahrzeugsicherheit während eines Betriebes wird wesentlich erhöht. Auch kann auf eine Durchführung spezieller Messfahrten verzichtet werden.

Der erfindungsgemäße Erdungskontakt für eine Achse eines Radsatzes eines Schienenfahrzeugs ist mit einer Gehäuseeinheit, einer Kontaktvorrichtung und einer Sensoreinrichtung ausgebildet, wobei die Kontaktvorrichtung ein an einer Kontaktfläche der Achse angeordnetes Kontaktstück aufweist, wobei zwischen der Kontaktfläche und dem Kontaktstück ein elektrischer Schleifkontakt ausbildbar ist, wobei der Erdungskontakt eine Messeinheit mit einer Messvorrichtung umfasst, wobei zumindest ein Sensor einer Sensoreinrichtung der Messvorrichtung an der Kontaktvorrichtung und/oder benachbart der Kontaktvorrichtung angeordnet ist, wobei mittels der Sensoreinrichtung ein Messwert der Kontaktvorrichtung erfassbar ist, wobei mittels einer Verarbeitungseinrichtung der Messvorrichtung der Messwert verarbeitbar und ein einen Betriebszustand des Radsatzes und/oder einer Fahrscheine beschreibender Kennwert bestimmbar ist. Die Vorteile den erfindungsgemäßen Erdungskontakt betreffend wird auf die Vorteilsbeschreibung des erfindungsgemäßen Verfahrens verwiesen. Die Gehäuseeinheit kann aus einem Gehäusekorpus und einer Gehäuseabdeckung gebildet sein. Weitere vorteilhafte Ausführungsformen eines Erdungskontaktes ergeben sich aus den Merkmalsbeschreibungen der auf den Verfahrensanspruch 1 zurückbezogenen Unteransprüche.

Das erfindungsgemäße Überwachungssystem umfasst zumindest ein Schienenfahrzeug mit zumindest einem erfindungsgemäßen Erdungskontakt.

Das Überwachungssystem kann eine Mehrzahl von Messeinheiten und eine Auswerteeinheit zur Verarbeitung von Messwerten und/oder Kennwerten der Messeinheiten mehrerer Erdungskontakte umfassen. Wie zuvor bereits beschrieben wird es dadurch möglich mit einer einzelnen Auswerteeinheit mehrere Erdungskontakte eines Schienenfahrzeugs oder mehrere Schienenfahrzeuge mit Erdungskontakten zu überwachen.

Das Überwachungssystem kann folglich eine Mehrzahl von Schienenfahrzeugen mit jeweils zumindest einem Erdungskontakt umfassen. Auch kann vorgesehen sein, dass die Schienenfahrzeuge jeweils eine Mehrzahl von Erdungskontakten aufweisen.

Weitere vorteilhafte Ausführungsformen eines Überwachungssystems ergeben sich aus den Merkmalsbeschreibungen der auf den Verfahrensanspruch 1 rückbezogenen Unteransprüche.

Im Folgenden wird die Erfindung unter Bezugnahme auf die beigefügten Zeichnungen näher erläutert.

Es zeigen:
- **Fig. 1**: eine erste Ausführungsform eines Erdungskontaktes an einem Schienenfahrzeug in einer Seitenansicht;
- **Fig. 2**: eine zweite Ausführungsform eines Erdungskontaktes an einem Schienenfahrzeug in einer Schnittansicht;
- **Fig. 3**: eine schematische Darstellung einer Ausführungsform einer Messeinheit;
- **Fig. 4**: eine schematische Darstellung eines Überwachungssystems.

Die **Fig. 1** zeigt einen Erdungskontakt 10 an einer Achse 11 eines hier nur abschnittsweise dargestellten Schienenfahrzeugs 12. Die Achse 11 weist zwei Räder 13 auf, die jeweils auf einer Fahrschiene 14 abrollen können. An einem axialen Ende 15 der Achse 11 ist eine Lagervorrichtung 16 zur drehbeweglichen Lagerung der Achse 11 angeordnet. An der Lagervorrichtung 16 ist die Achse 11 mit einer Dämpfungsvorrichtung 17 mit einem Rahmen 18 eines Radsatzes 19 des Schienenfahrzeugs 12 verbunden. Der Erdungskontakt 10 ist an der Lagervorrichtung 16 angeflascht.

Die **Fig 2** zeigt eine Schnittdarstellung eines Erdungskontaktes 20 an einer hier nicht näher dargestellten Achse eines Schienenfahrzeugs. Eine axiale Endkappe 21 der Achse ist hier mit einer strichpunktierten Linie dargestellt. Weiter ist ein Lagerbock der Achse, mit dem der Erdungskontakt 20 verschraubt ist, zu einer Vereinfachung der Darstellung hier ebenfalls nicht gezeigt. Der Erdungskontakt 20 umfasst eine Gehäuseeinheit 22, welche alleine aus einem Gehäusekorpus 23 und einer Gehäuseabdeckung 24 gebildet ist. Weiter ist eine Kontaktvorrichtung 26 des Erdungskontaktes 20 hier aus einer Kontaktscheibe 27 und aus im Wesentlichen aus Graphit bestehenden Kontaktstücken 28 gebildet. Die Kontaktstücke 28 sind in einer Kontaktstückhalterung 29 aufgenommen und werden jeweils mit einer Federvorrichtung 30 zur Ausbildung eines elektrischen Schleifkontaktes an die Kontaktscheibe 27 gepresst. Die Kontaktstücke 28 sind weiter mittels Litzen 31 elektrisch mit der Kontaktstückhalterung 29 verbunden, wobei an der Kontaktstückhalterung 29 ein Anschlussstück 32 mit einem Kabel 33, welches den Erdungskontakt 20 elektrisch im Allgemeinen bekannterweise mit einem Motor verbindet, verbunden ist.

Innerhalb der Gehäuseabdeckung 24 ist eine Sensoreinrichtung 61 angeordnet, die einen hier nicht näher dargestellten Beschleunigungssensor aufweist. Der Beschleunigungssensor, oder ein anderer geeigneter Sensor, kann an der Gehäuseeinheit 22 oder der Kontaktvorrichtung 26 bzw. dem Erdungskontakt 20 angeordnet sein. Für den Beschleunigungssensor gewonnene Signale werden von einer Verarbeitungseinrichtung 62 einer Messvorrichtung 63 innerhalb der Gehäuseabdeckung 24 weiterverarbeitet und über eine Übermittlungseinrichtung 64 in ein hier nicht dargestelltes externes Netzwerk gesendet. Weiter umfasst die Sensoreinrichtung 61 einen Temperatursensor 65, der hier an den Gehäusekorpus 23 angeordnet ist.

Die **Fig. 3** ist eine schematische Darstellung einer Ausführungsform einer Messeinheit 34. Die Messeinheit 34 ist aus einer Messvorrichtung 35 gebildet und umfasst weiter eine Auswerteeinheit 36. Die Messvorrichtung 35 umfasst ihrerseits eine Sensoreinrichtung 37 mit einer Mehrzahl von Sensoren 38 und eine Verarbeitungseinrichtung 39. Darüber hinaus ist eine Versorgungseinrichtung 40 vorgesehen mittels der die Messvorrichtung 35 mit elektrischer Energie versorgt wird. Die Versorgungseinrichtung 40 kann ein Energiespeicher, ein Generator oder eine externe Energieversorgung, beispielsweise über ein Schienenfahrzeug oder einen abgeleiteten Strom, sein. Die Auswerteeinheit 36 weist eine Datenbank 41 und eine Auswertevorrichtung 42 auf und empfängt Daten bzw. Messwerte und/oder Kennwerte von der Verarbeitungseinrichtung 39. Die Verarbeitungseinrichtung 39 erhält Messwerte von dem Sensor 38 der Sensoreinrichtung 37 und verarbeitet diese. Die Messwerte betreffen Betriebsparameter bzw. physikalische Messgrößen einer Kontaktvorrichtung eines hier nicht dargestellten Erdungskontaktes in Art der in den **Fig. 1** und **2** beispielshaft dargestellten Erdungskontakten. Die Verarbeitungseinrichtung 39 verarbeitet die Messwerte derart, dass ein einen Betriebszustand des betreffenden Stromabnehmers und/oder einer Stromschiene beschreibender Kennwert ermittelt wird. Die jeweils ermittelten Kennwerte werden fortlaufend oder sukzessive von der Verarbeitungseinrichtung 39 an die Auswerteeinheit 36 übermittelt und dort in der Datenbank 41 gespeichert bzw. mit der Auswertevorrichtung 42 weiterverarbeitet bzw. aufbereitet.

Die **Fig. 4** zeigt ein Überwachungssystem 47 mit einer Messeinheit 48. Das Überwachungssystem 47 kann eine Mehrzahl von Messeinheiten 48 aufweisen. Die Messeinheit 48 weist im Unterschied zu der Messeinheit aus **Fig. 3** eine Messvorrichtung 49 auf, die eine Übermittlungseinrichtung 50 umfasst. Die Übermittlungseinrichtung 50 empfängt von der Verarbeitungseinrichtung 39 Daten bzw. Messwerte und/oder Kennwerte. Weiter besteht zwischen der Übermittlungseinrichtung 50 und einem externen Datennetzwerk 51 eine Datenverbindung 52 mit der über Funksignale Messwerte und/oder Kennwerte übermittelt werden. Über eine weitere Datenverbindung 53 ist eine Auswerteeinheit 54 mit einer Datenbank 55 und einer Auswertevorrichtung 56 an das externe Datennetzwerk 51 angeschlossen und tauscht über das externe Datennetzwerk 51 mit der Übermittlungseinrichtung 50 Daten bzw. Messwerte und/oder Kennwerte aus. Prinzipiell ist es auch möglich über eine direkte Datenverbindung 52 unter Umgehung des externen Datennetzwerks 51 diese Daten direkt auszutauschen. Darüber hinaus ist eine Nutzereinheit 58 vorgesehen, die mit einer weiteren Datenverbindung 59 mit dem externen Datennetzwerk 51 verbunden ist. Die Nutzereinheit 59 kann so Daten mit der Auswerteeinheit 54 austauschen, d.h. von der Auswerteeinheit 54 aufbereitete Daten der Messeinheiten 48 können über die Nutzereinheit 58 ausgegeben bzw. dargestellt und zur weiteren Nutzung zur Verfügung gestellt werden. Die Nutzereinheit 58 kann auch über eine direkte Datenverbindung 60 mit der Auswerteeinheit 54 direkt verbunden sein. Insgesamt wird es so möglich über an hier nicht dargestellten Erdungskontakten befestigten Sensoren 38 Messwerte zu gewinnen und diese unmittelbar über das externe Datennetzwerk 51, beispielsweise das Internet, an die Auswerteeinheit 54 zur Speicherung und Auswertung zu übergeben. Funktionale Zusammenhänge der Daten können so genutzt, ausgewertet und interpretiert werden. Die Ergebnisse dieser Auswertungen können über die Nutzereinheit 58 einem Endanwender zur Verfügung gestellt werden.

## Patentansprüche

1. Verfahren zum Betrieb eines Schienenfahrzeugs (12), wobei das Schienenfahrzeug einen Erdungskontakt (10, 20) an einem Radsatz (19) mit einer Achse (11) und Rädern (13) aufweist, wobei der Erdungskontakt mit einer Gehäuseeinheit (22), einer Kontaktvorrichtung (26) und einer Sensoreinrichtung (37, 61) ausgebildet ist, wobei die Kontaktvorrichtung ein an einer Kontaktfläche einer Achse angeordnetes Kontaktstück (28) aufweist, wobei zwischen der Kontaktfläche und dem Kontaktstück ein elektrischer Schleifkontakt ausgebildet wird,
**dadurch gekennzeichnet,**
**dass** der Erdungskontakt eine Messeinheit (34, 48) mit einer Messvorrichtung (49, 63) umfasst, wobei die Messvorrichtung die Sensoreinrichtung aufweist, und wobei zumindest ein Sensor (38, 65) der Sensoreinrichtung (37, 61) der Messvorrichtung an der Kontaktvorrichtung und/oder benachbart der Kontaktvorrichtung angeordnet ist, wobei mittels der Sensoreinrichtung ein Messwert der Kontaktvorrichtung erfasst wird, wobei mittels einer Verarbeitungseinrichtung (39, 62) der Messvorrichtung der Messwert verarbeitet und ein einen Betriebszustand des Radsatzes, einer Fahrschiene (14) und/oder des Erdungskontaktes (10, 20) beschreibender Kennwert bestimmt wird.

2. Verfahren nach Anspruch 1,
**dadurch gekennzeichnet,**
**dass** als ein Messwert eine Drehzahl, eine Beschleunigung, eine Frequenz, eine Temperatur, eine Luftfeuchte, eine Kraft, eine Stromstärke, eine Spannung, eine Distanz, eine Masse und/oder eine Ortsposition kontinuierlich oder diskontinuierlich erfasst und verarbeitet wird.

3. Verfahren nach Anspruch 1 oder 2,
**dadurch gekennzeichnet,**
**dass** als ein Sensor (38, 65) zumindest ein Beschleunigungssensor verwendet wird, der an der Kontaktvorrichtung (26) , bevorzugt an dem Kontaktstück (28), angeordnet ist.

4. Verfahren nach einem der vorangehenden Ansprüche,
**dadurch gekennzeichnet,**
**dass** die Verarbeitungseinrichtung (39, 62)die Messwerte von Sensoren (38, 65) und/oder die Kennwerte in regelmäßigen Zeitabständen, bei einer Änderung oder kontinuierlich erfasst und speichert.

5. Verfahren nach einem der vorangehenden Ansprüche,
**dadurch gekennzeichnet,**
**dass** die Messvorrichtung (49, 63) die Messwerte und/oder Kennwerte an eine Auswerteeinheit (36, 54) übermittelt, wobei die Messwerte und/oder Kennwerte in einer Datenbank (41, 55) der Auswerteeinheit gespeichert und/oder mittels einer Auswertevorrichtung (42, 56) der Auswerteeinheit weiter verarbeitet werden.

6. Verfahren nach Anspruch 5,
**dadurch gekennzeichnet,**
**dass** mittels einer Übermittlungseinrichtung (50, 64) der Messvorrichtung (49, 63) über eine Datenverbindung (52, 53, 57, 60) die Messwerte und/oder Kennwerte der Messvorrichtung (49, 63) zu der Auswerteinheit (36, 54) übermittelt werden, wobei die Auswerteeinheit von der Messeinheit ( 34, 48) örtlich beabstandet angeordnet oder in der Messeinheit integriert ist.

7. Verfahren nach Anspruch 6,
**dadurch gekennzeichnet,**
**dass** die Datenverbindung (52, 53, 57, 60) über ein externes Datennetzwerk (51) ausgebildet wird.

8. Verfahren nach einem der Ansprüche 5 bis 7,
**dadurch gekennzeichnet,**
**dass** mittels einer Nutzereinheit (58) eine Datenverbindung (52, 53, 57, 60) zu der Auswerteeinheit (36, 54) und/oder der Messeinheit (34, 48) ausgebildet wird, wobei die Messwerte und/oder Kennwerte an die Nutzereinheit übermittelt und ausgegeben werden.

9. Verfahren nach einem der Ansprüche 5 bis 8,
**dadurch gekennzeichnet,**
**dass** die Verarbeitungseinrichtung (39, 62) oder die Auswerteeinheit (36, 54) einen zeitlichen Verlauf der Messwerte und/oder Kennwerte auswertet und einen Verschleißzustand des Kontaktstücks (28), des Radsatzes (19) und/oder der Fahrschiene (14) unter Berücksichtigung einer für den Verschleiß relevanten zeitabhängigen Komponente und/oder einer messgrößenabhängigen Komponente bestimmt.

10. Verfahren nach einem der Ansprüche 5 bis 9,
**dadurch gekennzeichnet,**
**dass** mittels der Sensoreinrichtung (37, 61) eine Schwingung des Kontaktstücks (28) erfasst wird, wobei die Verarbeitungseinrichtung (39, 62) eine Eigenfrequenz und/oder eine Resonanzfrequenz des Kontaktstücks und/oder der Achse (11) bestimmt, wobei die Verarbeitungseinrichtung oder die Auswerteeinheit (36, 54) einen Verschleißzustand des Kontaktstücks, des Radsatzes (19) und/oder der Fahrschiene bestimmt.

11. Verfahren nach einem der Ansprüche 5 bis 10,
**dadurch gekennzeichnet,**
**dass** die Verarbeitungseinrichtung (39, 62) oder die Auswerteeinheit (36, 54) eine Musteranalyse der über einen Zeitraum gespeicherten Messwerte und/oder Kennwerte durchführt und aus der Musteranalyse eine Kennzahl ableitet.

12. Verfahren nach einem der Ansprüche 5 bis 11,
**dadurch gekennzeichnet,**
**dass** die Verarbeitungseinrichtung (39, 62) oder die Auswerteeinheit (36, 54) die Messwerte unterschiedlicher Sensoren (38, 65) und/oder Kennwerte zueinander in Beziehung setzt und funktionale Abhängigkeiten der Messwerte und/oder Kennwerte ableitet.

13. Verfahren nach einem der Ansprüche 5 bis 12,
**dadurch gekennzeichnet,**
**dass** mittels eines Positionssensors der Sensoreinrichtung (37, 61) eine Ortsposition des Erdungskontaktes (10, 20) bestimmt wird, wobei die Ortsposition den Kennwerten zugeordnet wird, wobei die Auswerteeinheit (36, 54) einen Verschleißzustand der Fahrschiene (14) bestimmt.

14. Verfahren nach einem der vorangehenden Ansprüche,
**dadurch gekennzeichnet,**
**dass** die Auswerteeinheit (36, 54) Kennwerte von Messeinheiten (34, 48) mehrerer Erdungskontakte (10, 20) verarbeitet.

15. Erdungskontakt (10, 20) für eine Achse (11) eines Radsatzes (19)
eines Schienenfahrzeugs (12), wobei der Erdungskontakt mit einer Gehäuseeinheit (22), einer Kontaktvorrichtung (26) und einer Sensoreinrichtung (37, 61) ausgebildet ist, wobei die Kontaktvorrichtung ein an einer Kontaktfläche der Achse angeordnetes Kontaktstück (28) aufweist, wobei zwischen der Kontaktfläche und dem Kontaktstück ein elektrischer Schleifkontakt ausbildbar ist, **dadurch gekennzeichnet,**
**dass** der Erdungskontakt eine Messeinheit (34, 48) mit einer Messvorrichtung (49, 63) umfasst, wobei die Messvorrichtung die Sensoreinrichtung aufweist, und wobei zumindest ein Sensor (38, 65) der Sensoreinrichtung (37, 61) der Messvorrichtung an der Kontaktvorrichtung und/oder benachbart der Kontaktvorrichtung angeordnet ist, wobei mittels der Sensoreinrichtung ein Messwert der Kontaktvorrichtung erfassbar ist, wobei mittels einer Verarbeitungseinrichtung (39, 62) der Messvorrichtung der Messwert verarbeitbar und ein einen Betriebszustand des Radsatzes, einer Fahrschiene (14) und/oder des Erdungskontaktes (10, 20) beschreibender Kennwert bestimmbar ist.

16. Überwachungssystem (47) mit zumindest einem Schienenfahrzeug (12) mit zumindest einem Erdungskontakt (10, 20) nach Anspruch 15.

17. Überwachungssystem nach Anspruch 16,
**dadurch gekennzeichnet,**
**dass** das Überwachungssystem (47) eine Mehrzahl von Messeinheiten (38, 48) und eine Auswerteinheit (36, 54) zur Verarbeitung von Messwerten und/oder Kennwerten der Messeinheiten mehrerer Erdungskontakte (10, 20) umfasst.

18. Überwachungssystem nach Anspruch 16 oder 17,
**dadurch gekennzeichnet,**
**dass** das Überwachungssystem (47) eine Mehrzahl von Schienenfahrzeugen (12) mit jeweils zumindest einem Erdungskontakt (10, 20) umfasst.

## Claims

1. A method for operating a rail vehicle (12), the rail vehicle having a ground contact (10, 20) on a wheel set (19) having an axle (11) and wheels (13), the ground contact having a housing unit (22), a contact device (26) and a sensing device (37, 61), the contact device having a contact piece (28) which is disposed on a contact surface of an axle, an electrical sliding contact being formed between the contact surface and the contact piece,
**characterized in that**
the ground contact comprises a measuring unit (34, 48) having a measuring device (49, 63), the measuring device having the sensing device, at least one sensor (38, 65) of the sensing device (37, 61) of the measuring device being disposed on the contact device and/or adjacent to the contact device, a measured value of the contact device being registered by means of the sensing device, the measured value being processed by means of a processing unit (39, 62) of the measuring device and a parameter describing an operating state of the wheel set, a rail (14) and/or the ground contact (10, 20) being determined.

2. The method according to claim 1,
**characterized in that**
as a measured value, a speed, an acceleration, a frequency, a temperature, an air humidity, a force, a current, a voltage, a distance, a mass and/or a location is registered and processed continuously or discontinuously.

3. The method according to claim 1 or 2,
**characterized in that**
as a sensor (38, 65), at least one acceleration sensor is used, which is disposed on the contact device (26), preferably on the contact piece (28).

4. The method according to any one of the preceding claims, **characterized in that**
the processing unit (39, 62) registers and stores the measured values of sensors (38, 65) and/or the parameters at regular time intervals or, when a change occurs, continuously.

5. The method according to any one of the preceding claims, **characterized in that**
the measuring device (49, 63) transmits the measured values and/or parameters to an evaluation unit (36, 54), the measured values and/or parameters being stored in a database (41, 55) of the evaluation unit and/or being processed by means of an evaluation device (42, 56) of the evaluation unit.

6. The method according to claim 5,
**characterized in that**
the measured values and/or parameters of the measuring device (49, 63) are transmitted to the evaluation unit (36, 54) via a data link (52, 53, 57, 60) by means of a transmitting unit (50, 64) of the measuring device (49, 63), the evaluation unit being disposed at a distance to the measuring unit (34, 48) or being integrated in the measuring unit.

7. The method according to claim 6,
**characterized in that**
the data link (52, 53, 57, 60) is formed via an external data network (51).

8. The method according to any one of the claims 5 to 7, **characterized in that**
a data link (52, 53, 57, 60) to the evaluation unit (36, 54) and/or to the measuring unit (34, 48) is formed by means of a user unit (58), the measured values and/or parameters being transmitted and output to the user unit.

9. The method according to any one of the claims 5 to 8, **characterized in that**
the processing unit (39, 62) or the evaluation unit (36, 54) evaluates a time curve of the measured values and/or parameters and determines a state of wear of the contact piece (28), the wheel set (19) and/or the rail (14), taking into account a time-dependent component and/or a component depending on measured variables relevant for the wear.

10. The method according to any one of the claims 5 to 9, **characterized in that**
a vibration of the contact piece (28) is registered by means of the sensing device (37, 61), the processing unit (39, 62) determining an eigen-frequency and/or a resonant frequency of the contact piece and/or the axle (11), the processing unit or the evaluation unit (36, 54) determining a state of wear of the contact piece, the wheel set (19) and/or the rail.

11. The method according to any one of the claims 5 to 10, **characterized in that**
the processing unit (39, 62) or the evaluation unit (36, 54) carries out a pattern analysis of the measured values and/or parameters stored over a time period and derives a key figure from the pattern analysis.

12. The method according to any one of the claims 5 to 11, **characterized in that**
the processing unit (39, 62) or the evaluation unit (36, 54) correlates the measured values of different sensors (38, 65) and/or parameters and derives functional dependencies of the measured values and/or parameters.

13. The method according to any one of the claims 5 to 12, **characterized in that**
a location of the ground contacts (10, 20) is determined by means of a position sensor of the sensing device (37, 61), the location being associated to the parameters, the evaluation unit (36, 54) determining a state of wear of the rail (14).

14. The method according to any one of the preceding claims, **characterized in that**
the evaluation unit (36, 54) processes parameters of measuring units (34, 48) of a plurality of ground contacts (10, 20).

15. A ground contact (10, 20) for an axle (11) of a wheel set (19) of a rail vehicle (12), the ground contact having a housing unit (22), a contact device (26) and a sensing device (37, 61), the contact device having a contact piece (28) which is disposed on a contact surface of the axle, an electrical sliding contact being formable between the contact surface and the contact piece,
**characterized in that**
the ground contact comprises a measuring unit (34, 48) having a measuring device (49, 63), the measuring device having the sensing device, and at least one sensor (38, 65) of the sensing device (37, 61) of the measuring device being disposed on the contact device and/or adjacent to the contact device, a measured value of the contact device being registerable by means of the sensing device, the measured value being processable by means of a processing unit (39, 62) of the measuring device and a parameter describing an operating state of the wheel set, a rail (14) and/or the ground contact (10, 20) being determinable.

16. A monitoring system (47) having at least one rail vehicle (12) having at least one ground contact (10, 20) according to claim 15.

17. The monitoring system according to claim 16,
**characterized in that**
the monitoring system (47) comprises a plurality of measuring units (38, 48) and an evaluation unit (36, 54) for processing measured values and/or parameters of the measuring units of a plurality of ground contacts (10, 20).

18. The monitoring system according to claim 16 or 17, **characterized in that**
the monitoring system (47) comprises a plurality of rail vehicles (12), each having at least one ground contact (10, 20).

## Revendications

1. Procédé pour l'opération d'un véhicule ferroviaire (12), le véhicule ferroviaire ayant une connexion de terre (10, 20) sur un essieu (19) ayant un axe (11) et des roues (13), la connexion de terre comprenant une unité de boîtier (22), un dispositif de contact (26) et un dispositif de capteur (37, 61), le dispositif de contact ayant une pièce de contact (28) qui est disposée sur une surface de contact d'un axe, un contact glissant électrique étant formé entre la surface de contact et la pièce de contact,
**caractérisé en ce que**
la connexion de terre comprend une unité de mesure (34, 48) ayant un dispositif de mesure (49, 63), le dispositif de mesure ayant le dispositif de capteur, au moins un capteur (38, 65) du dispositif de capteur (37, 61) du dispositif de mesure étant disposé sur le dispositif de contact et/ou adjacent au dispositif de contact, une valeur mesurée du dispositif de contact étant enregistrée au moyen du dispositif de capteur, la valeur mesurée étant traitée au moyen d'une unité de traitement (39, 62) du dispositif de mesure et un paramètre caractéristique décrivant un état d'opération de l'essieu, d'un rail (14) et/ou de la connexion de terre (10, 20) étant déterminé.

2. Procédé selon la revendication 1,
**caractérisé en ce**
**qu'**une vitesse, une accélération, une fréquence, une température, une humidité de l'air, une force, un courant, une tension, une distance, une masse et/ou une position sont enregistrées et traitées de manière continue ou discontinue en tant que valeur mesurée.

3. Procédé selon la revendication 1 ou la revendication 2, **caractérisé en ce**
**qu'**au moins un capteur d'accélération est utilisé tant que capteur (38, 65), le capteur d'accélération étant disposé sur le dispositif de contact (26), de préférence sur la pièce de contact (28).

4. Procédé selon l'une quelconque des revendications précédentes, **caractérisé en ce que**
l'unité d'évaluation (39, 62) enregistre et stocke les valeurs mesurées des capteurs (38, 65) et/ou les paramètres caractéristiques à intervalles réguliers ou, lorsqu'un changement se produit, en continu.

5. Procédé selon l'une quelconque des revendications précédentes, **caractérisé en ce que**
le dispositif de mesure (49, 63) transmet les valeurs mesurées et/ou les paramètres caractéristiques à une unité d'évaluation (36, 54), les valeurs mesurées et/ou les paramètres caractéristiques étant stockés dans une base de données (41, 55) de l'unité d'évaluation et/ou étant traités au moyen d'un dispositif d'évaluation (42, 56) de l'unité d'évaluation.

6. Procédé selon la revendication 5,
**caractérisé en ce que**
les valeurs mesurées et/ou les paramètres caractéristiques du dispositif de mesure (49, 63) sont transmis à l'unité d'évaluation (36, 54) par l'intermédiaire d'une connexion de données (52, 53, 57, 60) au moyen d'une unité de transfert (50, 64) du dispositif de mesure (49, 63), l'unité d'évaluation étant disposée à distance de l'unité de mesure (34, 48) ou étant intégrée dans l'unité de mesure.

7. Procédé selon la revendication 6,
**caractérisé en ce que**
la connexion de données (52, 53, 57, 60) est formée par l'intermédiaire d'un réseau de données (51) externe.

8. Procédé selon l'une quelconque des revendications 5 à 7, **caractérisé en ce**
**qu'**une connexion de données (52, 53, 57, 60) vers l'unité d'évaluation (36, 54) et/ou vers l'unité de mesure (34, 48) est formée au moyen d'une unité d'utilisateur (58), les valeurs mesurées et/ou les paramètres caractéristiques étant transmis et sortis à l'unité d'utilisateur.

9. Procédé selon l'une quelconque des revendications 5 à 8, **caractérisé en ce que**
l'unité de traitement (39, 62) ou l'unité d'évaluation (36, 54) évalue une courbe temporelle des valeurs mesurées et/ou des paramètres caractéristiques et détermine un état d'usure de la pièce de contact (28), de l'essieu (19) et/ou du rail (14), en tenant compte d'une composante dépendante du temps et/ou d'une composante dépendant de variables mesurées pertinentes pour l'usure.

10. Procédé selon l'une quelconque des revendications 5 à 9, **caractérisé en ce**
**qu'**une vibration de la pièce de contact (28) est enregistrée au moyen du dispositif de capteur (37, 61), l'unité de traitement (39, 62) déterminant une fréquence propre et/ou une fréquence résonnante de la pièce de contact et/ou de l'essieu (11), l'unité de traitement ou l'unité d'évaluation (36, 54) déterminant un état d'usure de la pièce de contact, de l'essieu (19) et/ou du rail.

11. Procédé selon l'une quelconque des revendications 5 à 10, **caractérisé en ce que**
l'unité de traitement (39, 62) ou l'unité d'évaluation (36, 54) effectue une analyse de modèle des valeurs mesurées et/ou des paramètres caractéristiques enregistrés sur une période de temps et déduit un indicateur à partir de l'analyse de modèle.

12. Procédé selon l'une quelconque des revendications 5 à 11, **caractérisé en ce que**
l'unité de traitement (39, 62) ou l'unité d'évaluation (36, 54) corrèle les valeurs mesurées de différents capteurs (38, 65) et/ou les paramètres caractéristiques et en déduit des dépendances fonctionnelles des valeurs mesurées et/ou des paramètres caractéristiques.

13. Procédé selon l'une quelconque des revendications 5 à 12, **caractérisé en ce**
**qu'**une position de la connexion de terre (10, 20) est déterminée au moyen d'un capteur de position du dispositif de capteur (37, 61), la position étant associée aux paramètres caractéristiques, l'unité d'évaluation (36, 54) déterminant un état d'usure du rail (14).

14. Procédé selon l'une quelconque des revendications précédentes, **caractérisé en ce que**
l'unité d'évaluation (36, 54) traite les paramètres caractéristiques des unités de mesure (34, 48) d'une pluralité de connexions de terre (10, 20).

15. Connexion de terre (10, 20) pour un axe (11) d'un essuie d'un véhicule ferroviaire (12), la connexion de terre ayant une unité de boîtier (22), un dispositif de contact (26) et un dispositif de capteur (37, 61), le dispositif de contact ayant une pièce de contact (28) qui est disposée sur une surface de contact de l'axe, un contact glissant électrique pouvant être formé entre la surface de contact et la pièce de contact, **caractérisé en ce que**
la connexion de terre comprend une unité de mesure (34, 48) ayant un dispositif de mesure (49, 63), le dispositif de mesure ayant le dispositif de capteur, et au moins un capteur (38, 65) du dispositif de capteur (37, 61) du dispositif de mesure étant disposé sur le dispositif de contact et/ou adjacent au dispositif de contact, une valeur mesurée du dispositif de contact pouvant être enregistrée au moyen du dispositif de capteur, la valeur mesurée pouvant être traitée au moyen d'une unité de traitement (39, 62) du dispositif de mesure et un paramètre caractéristique décrivant un état d'opération de l'essieu, d'un rail (14) et/ou la connexion de terre (10, 20) pouvant être déterminés.

16. Système de surveillance (47) ayant au moins un véhicule ferroviaire (12) ayant au moins une connexion de terre (10, 20) selon la revendication 15.

17. Système de surveillance selon la revendication 16, **caractérisé en ce que**
le système de surveillance (47) comprend une pluralité d'unités de mesure (38, 48) et une unité d'évaluation (36, 54) pour traiter les valeurs mesurées et/ou les paramètres caractéristiques des unités de mesure d'une pluralité de connexions de terre (10, 20).

18. Système de surveillance selon la revendication 16 ou 17, **caractérisé en ce que**
le système de surveillance (47) comprend une pluralité de véhicules ferroviaires (12), chacun ayant au moins une connexion de terre (10, 20).
